# EUROPÄISCHE PATENTSCHRIFT

(11) **EP 0 137 997 B1**
(45) Veröffentlichungstag und Bekanntmachung des Hinweises auf die Patenterteilung: **28.10.1987**
(21) Anmeldenummer: 84110246.0
(22) Anmeldetag: 29.08.1984
(51) Int. Cl.: B65D 17/34, B65D 1/26, B65D 25/28

(54) **Kunststoffbecher, insbesondere für Kondensmilch**
Plastic cup especially for condensed milk
Gobelet en matière plastique, en particulier pour lait condensé

(30) Priorität: 14.10.1983 DE 3337456
(43) Veröffentlichungstag der Anmeldung: 24.04.1985
(73) Patentinhaber: Südmilch AG, D-70191 Stuttgart (DE)
(72) Erfinder: Schill, Ulrich, D-7000 Stuttgart 1 (DE)
(74) Vertreter: Hoeger, Stellrecht & Partner

## Beschreibung

Die Erfindung betrifft einen Kunststoffbecher, insbesondere für Kondensmilch, mit einem Boden, durch den der Becher befüllbar ist, einer oberen Abschlussfläche, in die zum Ausgiessen einer Flüssigkeit eine Ausgiessöffnung einbringbar ist, mit einem die durch den Boden gebildete Grundfläche des Bechers nicht überragenden, aus dem gegenüber der Grundfläche zurückspringenden Bechermantel hervorstehenden Griffteil und einem dem Griffteil gegenüberliegenden, aus dem Bechermantel hervorstehenden und nicht über die Bechergrundfläche überragenden Giessschnabel, dessen Oberseite in die obere Abschlussfläche des Bechers übergeht.

Kondensmilch, Kaffeesahne und dergleichen wird normalerweise in Kunststoffbechern oder Konservendosen auf den Markt gebracht, die mittels eines Deckels verschlossen sind. Der Deckel lässt sich vollständig oder teilweise entfernen, damit der Inhalt ausgegossen werden kann.

Es sind auch Becher aus Kunststoff bekannt, die an einer Seite befüllt werden und auf der gegenüberliegenden Seite eine aufreissbare Öffnung aufweisen, durch die entweder der Inhalt ausgegossen oder Luft in das Innere eingelassen werden kann (GB-A-1048481; DE-A-1 786 288; DE-A-2 300 383). Dabei handelt es sich jedoch teilweise um Behälter, die für die Aufnahme von plastischen oder halbfesten Massen geeignet sind.

Es ist Aufgabe der Erfindung, einen derartigen Becher so auszugestalten, dass er besonders zum Ausgiessen einer Flüssigkeit geeignet ist und dabei einerseits ein besonders grosses Aufnahmevolumen und andererseits eine besonders günstige Handhabbarkeit vereinigt.

Diese Aufgabe wird ausgehend von einem Becher der eingangs beschriebenen Art, wie er beispielsweise auch im deutschen Gebrauchsmuster DE-U-7021 455 beschrieben ist, erfindungsgemäss dadurch gelöst, dass der Becher einen dem Boden benachbarten unteren Teil und einen diesem gegenüber stufenförmig zurückgesetzten oberen Teil aufweist und dass Griffteil und Giessschnabel in radialer Richtung mit je einer Umfangsfläche abschliessen, die stetig und ohne Kanten in die Umfangsfläche des unteren Teils übergeht. Durch die stufenförmige Ausbildung des Bechers weist dieser im unteren Teil einen grösseren Umfang auf, so dass der Schwerpunkt des Bechers niedrig gehalten werden kann. Dadurch wird die Handhabbarkeit erhöht. Die Umfangsfläche des unteren Teils setzt sich im Giessschnabelbereich und im Griffteilbereich bis an die Oberkante des Bechers fort, während durch die Zurücksetzung des oberen Teils des Bechers in den übrigen Winkelbereich der Schnabel und der Griffteil ausgebildet werden. Die Biegekanten, die an den stufenförmigen Versetzungen auftreten, stabilisieren den Becker, ausserdem sind sie besonders geeignet, das Erfassen des Bechers zu erleichtern.

Vorteilhaft ist es, wenn das Griffteil radiale Seitenflächen aufweist, die konkave, senkrecht verlaufende Griffleisten ausbilden. Auch dies erhöht die Handhabbarkeit des Bechers.

Besonders vorteilhaft ist es, wenn sich die Ausgiessöffnung vom Giessschnabel bis in die obere Abschlussfläche hinein erstreckt. Man erhält auf diese Weise eine grosse Ausgiessöffnung, deren radial aussen liegender Teil den eigentlichen Ausgiessbereich bildet, während durch den radial innen liegenden Teil der Ausgiessöffnung Luft in das Innere des Bechers nachströmen kann.

Vorteilhafterweise hat die Ausgiessöffnung die Form eines radial verlaufenden Schlitzes, der sich beispielsweise über zwei Drittel des Becherradius erstrecken kann.

Günstig ist es, wenn sich die Ausgiessöffnung bis an die Umfangsfläche des Giessschnabels erstreckt, dadurch wird das Ausgiessen erleichtert.

Bei einer bevorzugten Ausführungsform ist vorgesehen, dass eine die Ausgiessöffnung verschliessende Aufreisslasche zumindest im Bereich des Giessschnabels etwas tiefer liegt als die Oberseite des Giessschnabels und dass die Ausgiessöffnung von senkrechten seitlichen Wänden begrenzt ist, die sich zwischen der Oberseite des Giessschnabels und der Aufreisslasche erstrekken. Dadurch wird bei geöffneter Ausgiessöffnung sichergestellt, dass am Rand der Ausgiessöffnung haftende Flüssigkeitströpfchen nicht seitlich an dem Becher herunterfliessen, sondern in die Ausgiessöffnung zurückfliessen.

Dabei ist es günstig, wenn eine seitliche Wand auch am radial aussen liegenden Ende der Ausgiessöffnung vorgesehen ist. Diese radial aussen liegende Wand verbessert das Ausfliessverhalten der Flüssigkeit und verhindert das ungewollte Austreten von Tröpfchen an der Seitenwand des Bechers.

Besonders vorteilhaft ist es, wenn die Aufreisslasche eben in die den oberen Teil verschliessende Abschlussfläche übergeht und wenn diese Abschlussfläche von einem ringsum laufenden, nach oben vorspringenden Rand umgeben ist, der nur im Bereich der Ausgiessöffnung unterbrochen ist. Somit bildet die Abschlussfläche einen Sammelraum für Flüssigkeitströpfchen, die am Rand der Ausgiessöffnung hängen geblieben sind. Diese Tröpfchen können aufgrund der die Ausgiessöffnung seitlich und radial aussen umgebenden Seitenflächen nur nach hinten in den Bereich der Abschlussfläche gelangen und sammeln sich dort aufgrund des die Abschlussfläche umgebenden Randes.

Besonders vorteilhaft ist es, wenn die Aufreisslasche an einem Ende mit einem Handgriff verbunden ist, der vorzugsweise ringförmig ausgebildet ist und bei verschlossener Ausgiessöffnung in dem von dem Rand umgebenen Bereich flach auf der oberen Abschlussfläche liegt.

Vorzugsweise ist der Becher mit Ausnahme eines Bodendeckels einstückig geformt, beispielsweise tiefgezogen.

Zur Erleichterung des Öffnungsvorganges kann vorgesehen sein, dass die Aufreisslasche von einer Aufreisslinie umgeben ist, beispielsweise kann das Material im Bereich der Aufreisslinie geschwächt sein.

Die Umfangsfläche des unteren Teils sowie des sich stetig anschliessenden Griffteils sowie des Giessschnabels kann nach oben hin leicht konvergieren, während es vorteilhaft ist, wenn die Umfangsfläche des oberen Teils kreiszylindrisch ist. Es ergibt sich dabei nicht nur ein gefälliges Aussehen des Bechers, sondern auch eine erhöhte Stabilität.

Eine günstige Gewichtsverteilung erhält man, wenn die Höhe des oberen Teils etwa halb so gross ist wie die des unteren Teils des Bechers.

Besonders vorteilhaft ist es, wenn die Abschlussfläche oder der sie umgebende Rand eine Stellfläche für den umgekehrten Becher bilden. Der Becher kann dann in der von Joghurtbechern etc. bekannten Weise auf einer Stellfläche aufgestellt werden, wobei der den Becher verschliessende Bodendeckel dann an der Oberseite des Bechers angeordnet ist.

Die nachfolgende Beschreibung bevorzugter Ausführungsformen der Erfindung dient im Zusammenhang mit den Zeichnungen der näheren Erläuterung. Es zeigen:
Fig. 1 eine perspektivische Ansicht eines Kunststoffbechers zur Aufnahme und zum Ausgiessen einer Flüssigkeit;
Fig. 2 eine Draufsicht auf den Becher der Fig. 1;
Fig. 3 eine Schnittansicht längs Linie 3-3 in Fig. 2 und
Fig. 4 eine Ansicht ähnlich Fig. 1 mit aufgerissener Ausgiessöffnung.

Der in der Zeichnung dargestellte Kunststoffbecher besteht aus zwei Teilen, nämlich dem eigentlichen Becher 1, der vorzugsweise einstückig aus Kunststoff hergestellt ist, beispielsweise durch Tiefziehen, und einem den Becher 1 verschliessenden, ebenen Bodendeckel 2, der mit einem achsparallelen Ringflansch 3 in das Innere des Bechers hineinragt. während ein radial abstehender Ringflansch 4 an einem entsprechenden radial abstehenden Ringflansch 5 am Becher flächig anliegt. Im verschlossenen Zustand ist der Bodendeckel mit dem Becher zwischen dem Ringflansch 4 und dem Ringflansch 5 dicht verklebt (Fig. 3).

Der Becher selbst weist ein von seinem unteren Rand nach oben geringfügig konvergierendes, kegelstumpfförmiges unteres Teils 6 und ein sich nach oben daran anschliessendes kreiszylindrisches oberes Teil 7 auf, wobei der Aussendurchmesser des oberen Teils geringer ist als der des unteren Teils, so dass sich im Übergangsbereich der beiden Teile eine nach innen einspringende Stufe 8 ausbildet.

An einer Seite des zylinderförmigen oberen Teils 7 steht radial ein sich über die gesamte Höhe des oberen Teils 7 erstreckender Giessschnabel 9 hervor, der durch eine Umfangsfläche 10, die stetig und ohne Knick in die Umfangsfläche 11 des unteren Teils des Bechers übergeht, durch zwei im wesentlichen senkrecht dazu verlaufende, vertikale Seitenflächen 12 und 13 sowie durch eine ebene Oberseite 14 begrenzt ist.

Auf der gegenüberliegenden Seite ist ein ähnlicher Vorsprung angeordnet, der ein Griffteil 15 bildet. Dieses Griffteil wird an seinem radial aussen liegenden Ende durch eine Umfangsfläche 16 begrenzt, die ebenso wie die Umfangsfläche 10 des Schnabels 9 stetig und ohne Knick in die Umfangsfläche 11 des unteren Teils übergeht, sowie durch zwei konkav ausgebildete, senkrechte Seitenflächen 17 und 18, die aufgrund ihrer konkaven Ausgestaltung senkrechte Griffleisten bilden, und durch eine horizontale Oberseite 19. Der Griffteil 15 erstreckt sich ebenfalls im wesentlichen über die gesamte Höhe des oberen Teils 7.

Der kreiszylindrische obere Teil 7 wird von einer ebenfalls horizontalen oberen Abschlussfläche abgeschlossen, welche von einem kreisförmigen, nach oben vorstehenden Rand 21 umgeben wird. Dieser Rand 21 ist nur im Bereich des Giessschnabels unterbrochen; in diesem Bereich erstreckt sich in der oberen Abschlussfläche eine radial nach aussen verlaufende, schlitzförmige Ausgiessöffnung 22, die etwa beim halben Radius des zylindrischen oberen Teils 7 beginnt und sich bis an die Umfangsfläche 10 des Giessschnabels 9 erstreckt. Diese Ausgiessöffnung 22 befindet sich unmittelbar in der oberen Abschlussfläche 20, während die Ausgiessöffnung 22 im Bereich der sich radial nach aussen anschliessenden Oberseite 14 des Schnabels 9 gegenüber dieser Oberseite 14 geringfügig tiefer liegt. Somit ist die Ausgiessöffnung 22 im Bereich der Oberseite 14 von parallelen, radialen seitlichen Wänden 23 und einer am radial aussen liegenden Ende der Ausgiessöffnung 22 angeordneten seitlichen Wand 24 begrenzt, die in der Umfangsfläche 10 des Giessschnabels 9 liegt. Die seitlichen Wände 23 erstrecken sich radial einwärts bis zu dem Rand 21, innerhalb des Randes 21 liegt die obere Abschlussfläche 20 auf dem Niveau der Ausgiessöffnung 22.

Die Ausgiessöffnung 22 ist mittels einer Aufreisslasche 25 verschlossen, die sich in der Ebene der oberen Abschlussfläche 20 des Bechers befindet und gegenüber den seitlichen Wänden 23 und 24 sowie gegenüber der oberen Abschlussfläche 20 des Bechers durch eine Aufreisslinie 26 abgetrennt ist. Diese Aufreisslinie wird in dem dargestellten Ausführungsbeispiel durch einen linienförmigen Bereich mit geringerer Materialdicke gebildet, wobei jedoch in diesem Bereich der Becher noch flüssigkeitsdicht verschlossen ist.

An dem radial innen liegenden Ende der Aufreisslasche 25 ist einstückig ein Aufreissring 27 angeformt, der bei verschlossenem Becher flach auf der oberen Abschlussfläche 20 des Bechers aufliegt und nicht nach oben über den Rand 21 vorsteht.

Nach der Herstellung des Bechers ist die Ausgiessöffnung 22 durch die Aufreisslasche 25 flüssigkeitsdicht verschlossen, der Aufreissring 27 liegt in dem von dem Rand 21 umgebenen Bereich flach auf der Oberseite des Bechers auf (Fig. 1). Der beispielsweise mit Kondensmilch gefüllte Becher wird mittels des Bodendeckels 2 in an sich bekannter Weise flüssigkeitsdicht verschlossen. In dieser Form kann der Becher entweder auf dem Bodendeckel aufstehen oder aber auf dem eine ebene Abstellfläche ausbildenden Rand 21 aufstehend transportiert und zum Verkauf angeboten werden.

Vor der Benutzung wird der Becher in jedem Fall auf dem Bodendeckel 2 aufgestellt, so dass Griffteil 15 und Giessschnabel 9 oben liegen. Die Ausgiessöffnung 22 wird dann geöffnet, indem die Aufreisslasche 25 mittels des Aufreissrings 27 entfernt wird. Dadurch ergibt sich eine radiale, schlitzförmige Ausgiessöffnung, die sich bis an die in der Fortsetzung der Umfangsfläche 10 angeordnete seitliche Wand 24 erstreckt. Der wie eine kleine Kanne wirkende Becher kann an den als Griffleisten ausgebildeten Seitenflächen 17 und 18 erfasst, angehoben und gekippt werden, so dass die im Becher befindliche Milch durch die Ausgiessöffnung 22 ausgegossen werden kann. Nach dem Ausgiessen wird der Becher wieder auf den Bodendeckel 2 aufgesetzt. Tropfen und Flüssigkeitsreste, die sich am Rand der Ausgiessöffnung 22 befinden, können nicht seitlich am Becher herunterfliessen, da sie dadurch einerseits durch die seitlichen Wände 23 und 24 und andererseits durch den Rand 21 gehindert werden, der die als Sammelfläche wirkende obere Abschlussfläche 20 umgibt.

## Patentansprüche

1. Kunststoffbecher, insbesondere für Kondensmilch, mit einem Boden (2), durch den der Becher (1 ) befüllbar ist, einer oberen Abschlussfläche (20), in die zum Ausgiessen einer Flüssigkeit eine Ausgiessöffnung (22) einbringbar ist, mit einem die durch den Boden gebildete Grundfläche des Bechers (1) nicht überragenden, aus dem gegenüber der Grundfläche zurückspringenden Bechermantel hervorstehenden Griffteil (15) und einem dem Griffteil (15) gegenüberliegenden, aus dem Bechermantel hervorstehenden und nicht über die Bechergrundfläche überragenden Giessschnabel (9), dessen Oberseite in die obere Abschlussfläche (20) des Bechers übergeht, dadurch gekennzeichnet, dass der Becher (1 ) einen dem Boden (2) benachbarten unteren Teil (6) und einen diesem gegenüber stufenförmig zurückgesetzten oberen Teil (7) aufweist und dass Griffteil (15) und Giessschnabel (9) in radialer _ Richtung mit je einer Umfangsfläche (10 bzw. 16) abschliessen, die stetig und ohne Kanten in die Umfangsfläche (11) des unteren Teils (6) übergeht.

2. Becher nach Anspruch 1, dadurch gekennzeichnet, dass das Griffteil (15) radiale Seitenflächen (17, 18) aufweist, die konkave, senkrecht verlaufende Griffleisten ausbilden.

3. Becher nach Anspruch 1 oder 2, dadurch gekennzeichnet, dass sich die Ausgiessöffnung (22) vom Giessschnabel (9) bis in die obere Abschlussfläche (20) erstreckt.

4. Becher nach einem der voranstehenden Ansprüche, dadurch gekennzeichnet, dass die Ausgiessöffnung (22) die Form eines radial verlaufenden Schlitzes hat.

5. Becher nach einem der voranstehenden Ansprüche, dadurch gekennzeichnet, dass sich die Ausgiessöffnung (22) bis an die Umfangsfläche (10) des Giessschnabels (9) erstreckt.

6. Becher nach Anspruch 5, dadurch gekennzeichnet, dass eine die Ausgiessöffnung (22) verschliessende Aufreisslasche (25) zumindest im Bereich des Giessschnabels (9) etwas tiefer liegt als die Oberseite (14) des Giessschnabels (9) und dass die Ausgiessöffnung (22) von senkrechten seitlichen Wänden (23, 24) begrenzt ist, die sich zwischen der Oberseite (14) des Giessschnabels (9) und der Aufreisslasche (25) erstrecken.

7. Becher nach Anspruch 6, dadurch gekennzeichnet, dass eine seitliche Wand (24) auch am radial aussenliegenden Ende der Ausgiessöffnung (22) vorgesehen ist.

8. Becher nach einem der Ansprüche 6 oder 7, dadurch gekennzeichnet, dass die Aufreisslasche (25) eben in die den oberen Teil (7) verschliessende Abschlussfläche (20) übergeht und dass diese Abschlussfläche (20) von einem umlaufenden, nach oben vorspringenden Rand (21) umgeben ist, der nur im Bereich der Ausgiessöffnung (22) unterbrochen ist.

9. Becher nach einem der Ansprüche 6 bis 8, dadurch gekennzeichnet, dass die Aufreisslasche (25) an einem Ende mit einem Handgriff (27) verbunden ist.

10. Becher nach Anspruch 9, dadurch gekennzeichnet, dass der Handgriff (27) ringförmig ist und bei verschlossener Ausgiessöffnung (22) in dem von dem Rand (21) umgebenen Bereich flach auf der oberen Abschlussfläche (20) liegt.

11. Becher nach einem der voranstehenden Ansprüche, dadurch gekennzeichnet, dass der Becher (1) mit Ausnahme eines Bodendeckels (2) einstückig geformt ist.

12. Becher nach den Ansprüchen 6 und 11, dadurch gekennzeichnet, dass die Aufreisslasche (25) von einer Aufreisslinie (26) umgeben ist.

13. Becher nach einem der voranstehenden Ansprüche, dadurch gekennzeichnet, dass die Umfangsflächen (11) des unteren Teils (6) sowie des sich stetig anschliessenden Griffteils (15) und des Giessschnabels (9) nach oben hin leicht konvergieren.

14. Becher nach Anspruch 13, dadurch gekennzeichnet, dass die Umfangsfläche des oberen Teils (7) kreiszylindrisch ist.

15. Becher nach einem der voranstehenden Ansprüche, dadurch gekennzeichnet, dass die Höhe des oberen Teils (7) etwa halb so gross ist wie die des unteren Teils (6) des Bechers (1).

16. Becher nach einem der voranstehenden Ansprüche, dadurch gekennzeichnet, dass die obere Abschlussfläche (20) oder der sie umgebende Rand (21 ) eine Stellfläche für den umgekehrten Becher (1) bilden.

## Revendications

1. Récipient en matière synthétique, en particulier, pour le lait condensé, ce récipient comportant un fond (2) par lequel ce récipient (1 ) peut être rempli, une surface supérieure de fermeture (20) dans laquelle, en vue de déverser un liquide, une ouverture de déversement (22) peut être introduite, un élément de préhension (15) ne ressortant pas au-delà de la surface de base du récipient (1), qui est formée par le fond, cet élément de préhension ressortant en saillie de l'enveloppe du récipient disposée en retrait par rapport à la surface de base, ainsi qu'un bec verseur (9) faisant face à l'élément de préhension (15), ressortant en saillie de l'enveloppe du récipient et ne dépassant pas la surface de base de ce dernier, la face supérieure de ce bec venant se confondre dans la surface supérieure de fermeture (20) du récipient, caractérisé en ce que le récipient (1 ) comporte une partie inférieure (6) voisine du fond (2), ainsi qu'une partie supérieure (7) disposée en retrait et en forme de gradin par rapport à cette partie inférieure, tandis que l'élément de préhension (15) et le bec verseur (9) se terminent chacun dans une direction radiale par une surface périphérique (10 ou 16) venant se confondre de manière continue et sans arrêtes dans la surface périphérique (11) de la partie inférieure (6).

2. Récipient selon la revendication 1, caractérisé en ce que l'élément de préhension (15) comporte des surfaces latérales radiales (17, 18) formant des languettes de préhension concaves s'étendant verticalement.

3. Récipient selon la revendication 1 ou 2, caractérisé en ce que l'ouverture de déversement (22) s'étend du bec verseur (9) jusqu'à l'intérieur de la surface supérieure de fermeture (20).

4. Récipient selon une des revendications précédentes, caractérisé en ce que l'ouverture de déversement (22) a la forme d'une fente s'étendant radialement.

5. Récipient selon une des revendications précédentes, caractérisé en ce que l'ouverture de déversement (22) s'étend jusqu'à la surface périphérique (10) du bec verseur (9).

6. Récipient selon la revendication 5, caractérisé en ce qu'une languette à arracher (25) fermant l'ouverture de déversement (22) est située, du moins dans la zone du bec verseur (9), un peu plus bas que la face supérieure (14) du bec verseur (9), tandis que l'ouverture de déversement (22) est délimitée par des parois latérales verticales (23, 24) s'étendant entre la face supérieure (14) du bec verseur (9) et la languette à arracher (25).

7. Récipient selon la revendication 6, caractérisé en ce qu'on prévoit une paroi latérale (24) également à l'extrémité extérieure radiale de l'ouverture de déversement (22).

8. Récipient selon une des revendications 6 ou 7, caractérisé en ce que la languette à arracher (25) vient se confondre de manière continue dans la surface de fermeture (20) fermant la partie supérieure (7), tandis que cette surface de fermeture (20) est entourée d'un bord périphérique (21 ) faisant saillie vers le haut et interrompu uniquement dans la zone de l'ouverture de déversement (22).

9. Récipient selon une des revendications 6 à 8, caractérisé en ce que la languette à arracher (25) est reliée, à une de ses extrémités, à une poignée (27).

10. Récipient selon la revendication 9, caractérisé en ce que la poignée (27) est annulaire tandis que, lorsque l'ouverture de déversement (22) est fermée, elle vient se placer à plat sur la surface supérieure de fermeture (20) dans la zone entourée par le bord (21).

11. Récipient selon une des revendications précédentes, caractérisé en ce que, à l'exception d'un couvercle (2) formant son fond, le récipient (1) est réalisé d'une seule pièce.

12. Récipient selon les revendications 6 et 11, caractérisé en ce que la languette à arracher (25) est entourée d'une ligne d'arrachement (26).

13. Récipient selon une des revendications précédentes, caractérisé en ce que les surfaces périphériques (11) de la partie inférieure (6), de l'élément de préhension (15) lui faisant suite de manière continue, ainsi que du bec verseur (9) convergent légèrement vers le haut.

14. Récipient selon la revendication 13, caractérisé en ce que la surface périphérique de la partie supérieure (7) est une surface cylindrique circulaire.

15. Récipient selon une des revendications précédentes, caractérisé en ce que la hauteur de la partie supérieure (7) est à peu près égale à la moitié de celle de la partie inférieure (6) du récipient (1 ).

16. Récipient selon une des revendications précédentes, caractérisé en ce que la surface supérieure de fermeture (20) ou le bord (21 ) qui l'entoure, forme une surface de mise en place pour le récipient retourné (1 ).

## Claims

1. A plastics container, more particularly for condensed milk with a base (2), via which the container (1) can be filled, an upper sealing surface (20), in which an opening (20) can be made for pouring a liquid, with a holding member (15) which does not exceed the area of the container (1) formed by the base and which projects from the container casing which recedes with respect to the base and a pouring lip (9) which is disposed opposite the holding member (15) and projects from the container casing and does not exceed the container area, the upper side of which pouring lip passes into the upper sealing face (20) of the container, characterised in that the container has a lower portion (6) adjacent the base (2) and an upper part (7) recessed stepwise with respect thereto and that the holding member (15) and pouring lip seal radially with a respective peripheral surface (10 or 16) of the lower part (6), which passes continuously and without edges into the peripheral surface (11) of the lower part (6).

2. A container according to claim 1, characterised in that the holding member has radial lateral faces (17, 18), which form concave, laterally extending, holding ridges.

3. A container according to claim 1 or 2, characterised in that the pouring aperture (22) extends from the pouring lip (9) into the upper sealing face (20).

4. A container according to any one of the preceding claims, characterised in that the pouring aperture (22) has the shape of a radially extending slot.

5. A container according to any one of the preceding claims, characterised in that the pouring aperture (22) extends to the peripheral surface (10) of the pouring lip (9).

6. A container according to claim 5, characterised in that a tear-open flap (25) sealing the pouring aperture (22) lies somewhat lower than the upper side (14) of the pouring lip (9) at least in the region of the pouring lip (9) and that the pouring aperture (22) is delimited by vertical lateral walls (23, 24), which extend between the upper side (14) of the pouring lip (9) and the tear-open flap (25).

7. A container according to claim 6, characterised in that a lateral wall (24) is also provided on the radially external end of the pouring aperture (22).

8. A container according to either of claims 6 or 7, characterised in that the tear open flap (25) passes flush into the sealing surface (20) sealing the upper part (7) and that this sealing face (20) is enclosed by a surrounding, forward projecting edge (21), which is interrupted only in the region of the pouring aperture (22).

9. A container according to any one of claims 6 to 8, characterised in that the tear open flap (25) is connected at one end to a handle (27).

10. A container according to claim 9, characterised in that the handle (27) is annular and when the pouring aperture (22) is closed it lies in the region surrounded by the edge (21 ) flat on the upper sealing surface (20).

11. A container according to any one of the preceding claims, characterised in that the container (1) is moulded in one piece, with the exception of a the base cover (2).

12. A container according to claims 6 and 11, characterised in that the tear-open flap (25) is surrounded by a tear-open line (26).

13. A container according to any one of the preceding claims, characterised in that the peripheral surfaces (11) of the lower part (6) and of the continuously adjacent holding member (15) and the pouring lip (9) converge slightly upwards.

14. A container according to claim 13. characterised in that the peripheral surface of the upper part (7) is in the form of a regular cylinder.

15. A container according to any one of the preceding claims, characterised in that the height of the upper part (7) is approximately half as great as of the lower part (6) of the container (1 ).

16. A container according to any one of the previous claims, characterised in that the upper sealing surface (20) or the edge (21) surrounding it form a positioning surface for the upturned container (1).
